# EUROPÄISCHE PATENTSCHRIFT

(11) **EP 1 078 034 B1**
(45) Veröffentlichungstag und Bekanntmachung des Hinweises auf die Patenterteilung: **27.07.2005**
(21) Anmeldenummer: 99923528.6
(22) Anmeldetag: 05.05.1999
(51) Int. Cl.: C11D 3/40, C11D 17/00

(54) **GEFÄRBTE MASCHINELLE GESCHIRRSPÜLMITTEL**
DYED DISHWASHING DETERGENT FOR DISHWASHERS
DETERGENTS COLORES POUR LAVE-VAISSELLE

(30) Priorität: 14.05.1998 DE 19821695
(43) Veröffentlichungstag der Anmeldung: 28.02.2001
(62) Teilanmeldung aus: 05005913.8
(73) Patentinhaber: Henkel Kommanditgesellschaft auf Aktien, 40589 Düsseldorf (DE)
(72) Erfinder: JANKE, Hans, D-41352 Korschenbroich (DE); HÄRER, Jürgen, D-40593 Düsseldorf (DE); HOLDERBAUM, Thomas, D-40789 Monheim (DE)
(86) Internationale Anmeldenummer: PCT/EP1999/003067
(87) Internationale Veröffentlichungsnummer: WO 1999/060088

(56) Entgegenhaltungen:
- EP-A- 0 737 739
- EP-A- 0 931 829
- WO-A-97/06233
- DE-A- 19 542 830
- US-A- 3 058 916
- US-A- 4 464 281
- US-A- 4 526 701
- US-A- 4 828 749
- "Sicherheitsdatenblatt Supranol Rot GW 01" 1. März 2002 (2002-03-01), DYSTAR TEXTILFARBEN , LEVERKUSEN * das ganze Dokument *
- "Material Safety Data Sheet BASANTOL Red 310" BASF CORPORATION , CHARLOTTE (US)

## Beschreibung

Die vorliegende Erfindung betrifft gefärbte Reinigungsmittel, die zur Reinigung von Geschirr in Geschirrspülmaschinen eingesetzt werden. Insbesondere betrifft die Erfindung die Verwendung bestimmter Farbstoffe, um die maschinellen Geschirrspülmittel einzufärben.

Maschinelle Reinigungsmittel sind im Stand der Technik breit beschrieben. Üblicherweise enthalten diese Mittel einen oder mehrere Gerüststoffe, Bleichmittel, Bleichaktivatoren, Korrosionsschutzmittel und Tenside. Um dem Verbraucher ein typisches und unverwechselbares Produkt zur Verfügung zu stellen, werden diese Mittel üblicherweise sowohl parfümiert als auch eingefärbt. An die Farbstoffe wird dabei eine ganze Reihe an Anforderungen gestellt: Sie müssen das einzufärbende Reinigungsmittel schon bei geringen Einsatzkonzentrationen dauerhaft und visuell wahrnehmbar einfärben und dürfen sich auch bei längerer Lagerung oder erhöhter Temperatur nicht ver- oder entfärben. Hierzu ist es erforderlich, daß die verwendeten Farbstoffe gegenüber den zum Teil aggressiven Inhaltsstoffen (z.B. Bleichmittel, Alkaliträger) chemisch inert sind und weder sich selbst noch andere Inhaltsstoffe zersetzen. Zusätzlich müssen zwar die Mittel optisch kontrastierend eingefärbt werden, doch darf der Farbstoff auch bei langem Gebrauch ein- und desselben Mittels weder die Geschirrspülmaschine noch das zu reinigende Geschirr anfärben. Die Farbstoffe dürfen daher keine ausgeprägte Substantivität gegenüber Metall- oder Kunststoffoberflächen besitzen. Es ist weiterhin erforderlich, daß die Farbstoffe im Spülgang restlos aus der Geschirrspülmaschine entfernt werden und beim Ablaufen des Wassers keinen Film oder eingefärbte Kalkflecken am Spülgut oder in der Maschine hinterlassen. Da das Spülgut später zur Zubereitung und Lagerung von Speisen verwendet wird, müssen die Farbstoffe weiterhin toxikologisch vollkommen unbedenklich sein. Die zur Zeit im markt befindlichen Mittel sind mit überwiegend wasserlöslichen Farbstoffen eingefärbt, die die genannten Probleme jeweils nur teilweise lösen.

Es bestand nun die Aufgabe, Farbstoffe aufzufinden, die dem oben genannten Anforderungsprofil vollauf genügen und sich zur dauerhaften Anfärbung von Reinigungsmitteln zum maschinellen Geschirrspülen eignen. Dabei sollen die Farbstoffe unabhängig vom Aggregatzustand des Reinigungsmittels eingesetzt werden können und chemisch stabil sein, so daß weder eine Zersetzung empfindlicher weiterer Inhaltsstoffe noch eine Ver- oder Entfärbung der Farbstoffe auftritt. Eine Anfärbung von Maschinenteilen oder Spülgut soll ebenso vermieden werden wie eine Rückstands- oder Belagsbildung in der Geschirrspülmaschine.

Es wurde nun gefunden, daß sich eine Gruppe von Farbstoffen durch vorteilhafte Eigenschaften in allen genannten Kriterien auszeichnet.

Gegenstand der Erfindung ist die Verwendung von Farbstoffen aus der Gruppe **Ponceau 4R** (CAS-Nr. 2611-82-7, CI 16255), **Allura Red 40** (CAS-Nr. 25956-17-6, CI 16035), **Aluminium Rot RLW** (CI Mordant Red 83), **Supranol® Rot GW** (CAS-Nr. 61901-44-8), und **Basantol® Rot 310** (CAS-Nr. 61951-36-8), zur Einfärbung fester oder flüssiger maschineller Geschirrspülmittel.

Die genannten Farbstoffe eignen sich überraschenderweise hervorragend für die Anfärbung maschineller Geschirrspülmittel, da sie stabil gegen die Reinigungsmittel-Inhaltsstoffe sind und weder auf das Geschirr noch auf Teile der Geschirrspülmaschine aufziehen. Bei der Eignung für den genannten Verwendungszweck handelt es sich um Einzelfallphänomene des jeweiligen Farbstoffs - schon Isomere der genannten Verbindungen können dabei völlig ungeeignet sein.

Ponceau 4R ist ein Rotfarbstoff, der chemisch exakt als 7-Hydroxy-8-[(4-Sulfo-1-naphthalenyl)azo]-1,3-Naphthalindisulfonsäure-Trinatriumsalz bezeichnet wird. In der Europäischen Union ist Ponceau 4R als Lebensmittelzusatzstoff (E 124) zugelassen. Weitere Handelsnamen, unter denen Ponceau 4R erhältlich ist, sind beispielsweise Food-Red-7, Acid Red 18, Cochenillerot A oder Brilliant Scharlach. Die nachstehende Formel zeigt die Sulfonsäure, deren Trinatriumsalz als Ponceau 4R im Handel erhältlich ist:

Ponceau 4R ist in Chemical Abstracts indiziert (CAS-Nr. 2611-82-7) und im Colour Index unter der Nummer CI 16255 verzeichnet. Dieser Farbstoff ist ein Beispiel dafür, daß es sich bei der Eignung oder Nicht-Eignung zum Anfärben maschineller Geschirrspülmittel um Einzelfallphänome handelt. Der zu diesem Farbstoff isomere Amaranth, eine 3-Hydroxy-4-[(4-Sulfo-1-naphthalenyl)azo]-2,7-Naphthalindisulfonsäure, Colour-Index-Nummer 16185, CAS-Nr. 915-67-3, der sich lediglich durch die Stellung einer -SO₃-Na-Gruppe vom Ponceau 4R unterscheidet, entfärbt sich bei Lagerung der mit ihm angefärbten maschinellen Geschirrspülmittel.

Allura Red 40 ist ebenfalls ein Rotfarbstoff und wird chemisch exakt als 6-Hydroxy-5-[(2-Methoxy-5-methyl-4-sulfophenyl)azo]-2-Naphthalinsulfonsäure-Dinatriumsalz bezeichnet und als freie Säure durch die folgende Formel dargestellt:

Auch Allura Red 40 ist als Lebensmittelzusatzstoff in der EU zugelassen (E 129) und wird gelegentlich als Curry-Red, Food-Red-17 oder FD&C Red No. 40 bezeichnet. Der Farbstoff ist sowohl im CAS (CAS-Nr. 25956-17-6) als auch im Colour-Index (CI 16035) verzeichnet.

Als Rotfarbstoff ist auch das Aluminium Rot RLW (Bezugsquelle Clariant GmbH) einsetzbar, das eine Azofarbstoffzubereitung darstellt, die im Colour-Index unter der Bezeichnung Mordant Red 83 klassifiziert ist.

Ein weiterer, im Rahmen der vorliegenden Erfindung geeigneter Farbstoff ist das Supranol® Rot GW, das im Colour-Index unter dem Namen Acid-Red-276 verzeichnet ist. Ein weiterer Handelsname für diesen Farbstoff, der im CAS unter der Nummer 61901-44-8 verzeichnet ist, ist Mitsui Acid Milling Red FG.

Als Rotfarbstoff ist ebenfalls Basantol® Rot 310 (CI-Name Acid Red 357) geeignet, der im CAS unter der Nummer 61951-36-8 verzeichnet ist. Weitere Handelsnamen für diesen Farbstoff sind Gryfalan Scharlach GL und Luganil Red GL.

Die Einfärbung der maschinellen Geschirrspülmittel kann mit Hilfe der vorstehend genannten Farbstoffe auf unterschiedliche Arten erfolgen. Sowohl bei flüssigen als auch bei pulverförmigen oder granularen Mitteln können die Farbstoffe als wäßrige Lösung oder Dispersion in das gesamte Mittel eingearbeitet bzw. auf das gesamte Mittel aufgesprüht werden, wobei das gesamte Mittel homogen eingefärbt wird. Es ist im Rahmen der erfindungsgemäßen Verwendung aber ebenso möglich, daß eine wäßrige Lösung bzw. -dispersion eines oder mehrerer Farbstoffe auf einen oder mehrere Inhaltsstoffe des Mittels aufgetragen wird und die gefärbten Teilchen als farbige Partikel ("Sprenkel") in die Mittel eingebracht werden. Diese Methode hat den Vorteil, daß eine wohldefinierte, im Mittel enthaltene Farbstoffmenge nur auf einem bestimmten Prozentsatz der Teilchen des Mittels haftet und diese intensiver anfärbt. In der Matrix aus den übrigen Bestandteilen, die üblicherweise farblos sind, fallen die Buntsprenkel dann besonders auf. Solche intensiv gefärbten Sprenkel lassen sich dabei sowohl in pulverftirmigen bzw. granularen Mitteln einsetzen, als auch in sedimentationsstabilisierten Flüssigprodukten. Auch ein Verpressen der granularen Gemische zu Fonnkörpern und damit gesprenkelte Reinigungsmitteltabletten sind problemlos herstellbar.

Als Trägermaterial für den bzw. die Farbstoff(e) kommen sämtliche Inhaltsstoffe von maschinellen Geschirrspülmitteln in Frage, wobei Stoffe aus der Gruppe der Phosphate, Silikate, Citrate, Carbonate und Sulfate mit Vorteil eingesetzt werden, und Natriumcarbonat und Natriumtripolyphosphat bevorzugt sind.

Die Herstellung der Sprenkelteilchen erfolgt dabei üblicherweise durch das Auftragen einer wäßrigen Farbstofflösung bzw. -dispersion auf das Trägermittel, wobei gegebenenfalls Hilfsstoffe wie Tenside, Emulgatoren, Verdicker, Antioxidantien und weitere Lösungsmittel in der Farbstofflösung enthalten sein können. Üblicherweise weist die Farbstofflösung, die auf den Träger aufgebracht wird, einen Farbstoffgehalt von 1,0 bis 15,0 Gew.-%, vorzugsweise von 2,0 bis 10,0 Gew.-% und insbesondere von 4,5 bis 8,0 Gew.-% auf. Als Hilfsstoffe, die in der Farbstofflösung enthalten sein können, kommen insbesondere niedere Alkohole wie Ethanol, Isopropanol und Glycole in Betracht. Lösungsvermittler bzw. Emulgatoren, die mit Vorteil in solchen Farbstofflösungen verwendet werden, sind insbesondere alkoxylierte nichtionischen Tenside mit weniger als 6 Alkylenoxidgruppen und Polyethylenglycole bzw. Polypropylenglycole.

Werden Sprenkel hergestellt, so beträgt ihr Farbstoffgehalt, bezogen auf das Gewicht der Sprenkel, üblicherweise zwischen 0,1 und 1,5 Gew.-%, vorzugsweise zwischen 0,15 und 1,0 Gew.-% und insbesondere zwischen 0,25 und 0,75 Gew.-%. Die Trägermaterialien machen üblicherweise mehr als 85 Gew.-%, vorzugsweise mehr als 90 Gew.-% und insbesondere mehr als 95 Gew.-% des Sprenkelgewichts aus, der Rest sind weitere Wirk- und Hilfsstoffe.

Unabhängig davon, ob das gesamte maschinelle Geschirrspülmittel homogen eingefärbt wird, oder ob Sprenkel zum Einsatz kommen, beträgt der Gehalt der Mittel an den genannten Farbstoffen 0,01 bis 1 Gew.-%, vorzugsweise 0,02 bis 0,5 Gew.-% und insbesondere 0,05 bis 0,25 Gew.-%, jeweils bezogen auf gesamtes Mittel.

Ein weiteres Anwendungsgebiet für das optisch reizvolle Einfärben von maschinellen Geschirrspülmitteln stellen Reinigungsmittelformkörper dar, in denen bestimmte Bereiche optisch durch Einfärbung hervorgehoben sind. Neben dem bereits genannten Einsatz von Farbsprenkeln in Formkörpern ist insbesondere das Einfärben mindestens einer Phase eines mehrphasigen Formkörpers zum maschinellen Geschirrspülen im Rahmen der vorliegenden Erfindung möglich. So können beispielsweise Mehrschichttabletten hergestellt werden, bei denen eine Schicht farblich einen Kontrast zu der bzw. den anderen Schicht(en) bildet. Auch die Herstellung von Ring/Kern-Tabletten mit unterschiedlich gefärbten Bereichen ist im Rahmen der vorliegenden Erfindung problemlos möglich. Besonders bevorzugt ist dabei die Verwendung der genannten Farbstoffe in zweischichtigen Formkörpern, bei denen nur eine der beiden Schichten einen oder mehrere Farbstoffe aus der genannten Gruppe enthält.

Ein weiterer Gegenstand der vorliegenden Erfindung ist ein festes oder flüssige maschinelles Geschirrspülmittel, enthaltend Gerüststoff(e), Tensid(e), Bleichmittel und gegebenenfalls weitere übliche Inhaltsstoffe, das ein oder mehrere Farbstoffe aus der Gruppe **Ponceau 4R** (CAS-Nr. 2611-82-7, CI 16255), **Allura Red 40** (CAS-Nr. 25956-17-6, CI 16035), **Aluminium Rot RLW** (CI Mordant Red 83), **Supranol® Rot GW** (CAS-Nr. 61901-44-8), und **Basantol® Rot 310** (CAS-Nr. 61951-36-8) enthält.

Diese Mittel eignen sich zum maschinellen Geschirrspülen und weisen gegenüber herkömmlichen Mitteln den Vorteil auf, daß die in ihnen enthaltenen Farbstoffe gegenüber den Inhaltsstoffen stabil sind, sich nicht ver- oder entfärben und auch die übrigen Inhaltsstoffe nicht in ihrer Stabilität beeinträchtigen. Zudem erfolgt bei den genannten Mitteln weder eine Anfärbung des Geschirrs noch der Geschirrspülmaschine, und die Bildung farbiger Beläge tritt ebenfalls nicht auf. Ein weiterer Vorteil der genannten Mittel ist, daß die in ihnen enthaltenen Farbstoffe physiologisch völlig unbedenklich sind, ein Kontakt mit Geschirr oder Besteck also problemlos möglich ist.

Bevorzugte Mittel enthalten im Rahmen der vorliegenden Erfindung die genannten Farbstoffe in Mengen von 0,01 bis 1 Gew.-%, vorzugsweise von 0,02 bis 0,5 Gew.-% und insbesondere von 0,05 bis 0,25 Gew.-%, jeweils bezogen auf gesamtes Mittel.

### Beispiele:

Es wurden rote Farbstoflösungen folgender Zusammensetzung hergestellt (Angaben in Gew.-%):

| | **E1** | **E2** | **E3** | **E4** | **V1** | **V2** | **V3** | **V4** |
|---|---|---|---|---|---|---|---|---|
| Ponceau 4R | 5,5 | - | - | - | - | - | - | - |
| Allura Red 40 | - | 5,5 | - | - | - | - | - | - |
| Supranol® Rot GW | - | - | 5,5 | - | - | - | - | - |
| Aluminium Rot RLW | - | - | - | 5,5 | - | - | - | - |
| Aluminium Rot GLW | - | - | - | - | 5,5 | - | - | - |
| Carmoisine | - | - | - | - | - | 5,5 | - | - |
| Basovit Rot 425 E | - | - | - | - | - | - | 5,5 | - |
| Amaranth | - | - | - | - | - | - | - | 5,5 |
| Polyethylenglycol 400 | 47,25 | 47,25 | 47,25 | 47,25 | 47,25 | 47,25 | 47,25 | 47,25 |
| Wasser | 47,25 | 47,25 | 47,25 | 47,25 | 47,25 | 47,25 | 47,25 | 47,25 |
| Aluminium Rot GLW : CI Mordant Red 82, CAS-Nr. 51142-36-0 Carmoisine : CI Acid Red 14, CAS-Nr. 3567-69-9 Basovit Rot 425 E : CI Acid Red 51, CAS-Nr. 16423-68-0, CI 45430 Amaranth : CI Acid Red 27, CAS-Nr. 915-67-3, CI 16185 | | | | | | | | |

Die Lösungen wurden auf Trägermaterialien aufgedüst, wobei 10 Gew.-Teile der oben genannten Farbstofflösung auf 90 Gew.-Teile Trägermaterial aufgebracht wurden. Als Trägermaterialien kamen Natriumtripolyphosphat (a) und Natriumcarbonat (b) zur Verwendung. Die gefärbten Partikel wurden getrocknet, 14 Tage bei Raumtemperatur unter Luftabschluß gelagert und visuell gegen frisch hergestellte und getrocknete Blindproben beurteilt, wobei folgendes Bewertungsschema zugrundegelegt wurde:
- ++ :: hohe Farbstabilität, keine Veränderung
- + :: leichte Farbveränderung
- 0 :: deutlich wahrnehmbare Farbtonverschiedung
- - :: starke Farbveränderung
- -- :: starke Farbveränderung, z.T. Entfärbung

Die Ergebnisse der Untersuchungen sind in der folgenden Tabelle zusammengefaßt:

| **E1a** | **E1b** | **E2a** | **E2b** | **E3a** | **E3b** | **E4a** | **E4b** | **V1a** | **V1b** | **V2a** | **V2b** | **V3a** | **V3b** | **V4a** | **V4b** |
|---|---|---|---|---|---|---|---|---|---|---|---|---|---|---|---|
| ++ | ++ | ++ | ++ | ++ | ++ | ++ | ++ | -- | - | -- | - | 0 | - | -- | -- |

## Patentansprüche

1. Verwendung von Farbstoffen aus der Gruppe **Ponceau 4R** (CAS-Nr. 2611-82-7, CI 16255), **Allura Red 40** (CAS-Nr. 25956-17-6, CI 16035), **Supranol® Rot GW** (CAS-Nr. 61901-44-8), **Aluminium Rot RLW** (CI Mordant Red 83), **Basantol® Rot 310** (CAS-Nr. 61951-36-8) zur Einfärbung fester oder flüssiger maschineller Geschirrspülmittel.

2. Verwendung nach Anspruch 1, **dadurch gekennzeichnet, daß** eine wäßrige Lösung bzw. -dispersion eines oder mehrerer Farbstoffe auf einen oder mehrere Inhaltsstoffe des Mittels aufgetragen wird und die gefärbten Teilchen als farbige Partikel ("Sprenkel") in die Mittel eingebracht werden.

3. Verwendung nach Anspruch 2, **dadurch gekennzeichnet, daß** als Trägermaterial für den bzw. die Farbstoffe ein oder mehrere Stoffe aus der Gruppe der Phosphate, Silikate, Citrate, Carbonate und Sulfate eingesetzt werden, wobei Natriumcarbonat und Natriumtripolyphosphat bevorzugt sind.

4. Verwendung nach einem der Ansprüche 1 bis 3, **dadurch gekennzeichnet, daß** der Gehalt der Mittel an den genannten Farbstoffen 0,01 bis 1 Gew.-%, vorzugsweise 0,02 bis 0,5 Gew.-% und insbesondere 0,05 bis 0,25 Gew.-%, jeweils bezogen auf gesamtes Mittel, beträgt.

5. Verwendung nach einem der Ansprüche 1 bis 4, **dadurch gekennzeichnet, daß** mindestens eine Phase eines mehrphasigen Formkörpers zum maschinellen Geschirrspülen eingefärbt wird.

6. Verwendung nach Anspruch 5, **dadurch gekennzeichnet, daß** ein zweischichtiger Formkörper nur in einer der beiden Schichten einen oder mehrere Farbstoffe aus der genannten Gruppe enthält.

7. Festes maschinelles Geschirrspülmittel, enthaltend Gerüststoff(e), Tensid(e), Bleichmittel und gegebenenfalls weitere übliche Inhaltsstoffe, **dadurch gekennzeichnet, daß** es ein oder mehrere Farbstoffe aus der Gruppe **Ponceau 4R** (CAS-Nr. 2611-82-7, CI 16255), **Allura** **Red 40** (CAS-Nr. 25956-17-6, CI 16035), **Supranol® Rot GW** (CAS-Nr. 61901-44-8), **Aluminium Rot RLW** (CI Mordant Red 83), **Basantol® Rot 310** (CAS-Nr. 61951-36-8) enthält.

8. Flüssiges maschinelles Geschirrspülmittel, enthaltend Gerüststoff(e), Tensid(e), Bleichmittel und gegebenenfalls weitere übliche Inhaltsstoffe, **dadurch gekennzeichnet, daß** es ein oder mehrere Farbstoffe aus der Gruppe **Ponceau 4R** (CAS-Nr. 2611-82-7, CI 16255), **Allura Red 40** (CAS-Nr. 25956-17-6, CI 16035), **Supranol® Rot GW** (CAS-Nr. 61901-44-8), **Aluminium Rot RLW** (CI Mordant Red 83), **Basantol® Rot 310** (CAS-Nr. 61951-36-8) enthält.

9. Festes maschinelles Geschirrspülmittel nach Anspruch 7, **dadurch gekennzeichnet, daß** es als Reinigungsmittelformkörper vorliegt.

10. Mittel nach einem der Ansprüche 7 bis 9, **dadurch gekennzeichnet, daß** sein Gehalt an den genannten Farbstoffen 0,01 bis 1 Gew.-%, vorzugsweise 0,02 bis 0,5 Gew.-% und insbesondere 0,05 bis 0,25 Gew.-%, jeweils bezogen auf gesamtes Mittel, beträgt.

## Claims

1. Use of dyes from the group of **Ponceau 4R** (CAS No. 2611-82-7, CI 16255), **Allura Red 40** (CAS No. 25956-17-6, CI 16035), **Supranol® Red GW** (CAS No. 61901-44-8), **Aluminium Red RLW** (CI Mordant Red 83), **Basantol® Red 310** (CAS No. 61951-36-8) for dyeing solid or liquid machine dishwasher detergent compositions.

2. Use according to Claim 1, **characterized in that** an aqueous solution or dispersion of one or more dyes is applied to one or more ingredients of the composition and the dyed particles are introduced into the compositions as coloured particles ("sprinkles").

3. Use according to Claim 2, **characterized in that** the carrier material used for the dye or dyes is one or more substances from the group of the phosphates, silicates, citrates, carbonates and sulphates, of which preference is given to sodium carbonate and sodium tripolyphosphate.

4. Use according to one of Claims 1 to 3,
**characterized in that** the content in the compositions of the dyes specified is 0.01 to 1% by weight, preferably 0.02 to 0.5% by weight and in particular 0.05 to 0.25% by weight, based in each case on overall composition.

5. Use according to one of Claims 1 to 4, **characterized in that** at least one phase of a multiphasic tablet for machine dishwashing is dyed.

6. Use according to Claim 5, **characterized in that** a two-layer tablet comprises one or more dyes from the group mentioned only in one of the two layers.

7. Solid machine dishwasher detergent composition comprising builder(s), surfactant(s), bleach and optionally further customary ingredients, **characterized in that** it comprises one or more dyes from the group of **Ponceau 4R** (CAS No. 2611-82-7, CI 16255), **Allura Red 40** (CAS No. 25956-17-6, CI 16035), **Supranol® Red GW** (CAS No. 61901-44-8), **Aluminium Red RLW** (CI Mordant Red 83), **Basantol® Red 310** (CAS No. 61951-36-8).

8. Liquid machine dishwasher detergent composition comprising builder(s), surfactant(s), bleach and optionally further customary ingredients, **characterized in that** it comprises one or more dyes from the group of **Ponceau 4R** (CAS No. 2611-82-7, CI 16255), **Allura Red 40** (CAS No. 25956-17-6, CI 16035), **Supranol® Red GW** (CAS No. 61901-44-8), **Aluminium Red RLW** (CI Mordant Red 83), **Basantol® Red 310** (CAS No. 61951-36-8).

9. Solid machine dishwasher detergent composition according to Claim 7, **characterized in that** it is present in the form of a detergent tablet.

10. Composition according to one of Claims 7 to 9, **characterized in that** its content of the dyes specified is 0.01 to 1% by weight, preferably 0.02 to 0.5% by weight and in particular 0.05 to 0.25 % by weight, based in each case on overall composition.

## Revendications

1. Utilisation de colorants du groupe Ponceau 4R (CAS-Nr. 2611-82-7, Cl 16255), Allura Red 40 (CAS-Nr. 25956-17-6, Cl 16035), Supranol® Rot GW (CAS-Nr. 61901-44-8), Aluminium Rot RLW (Cl Mordant Red 83), Basantol® Rot 310 (CAS-Nr. 61951-36-8) pour colorer des détergents pour vaisselle en machine solides ou liquides.

2. Utilisation selon la revendication 1, **caractérisée en ce qu'**une solution resp. dispersion aqueuse d'un ou de plusieurs colorants est appliquée sur un ou plusieurs constituants du détergent et les particules colorées sont introduites dans le détergent sous forme de particules colorées ("mouchetures").

3. Utilisation selon la revendication 2, **caractérisée en ce qu'**on utilise comme matériau support pour le resp. les colorants une ou plusieurs substances du groupe des phosphates, des silicates, des citrates, des carbonates et des sulfates, en préférant le carbonate de sodium et le tripolyphosphate de sodium.

4. Utilisation selon l'une quelconque des revendications 1 à 3, **caractérisée en ce que** la teneur du détergent en colorants mentionnés est de 0,01 à 1% en poids, de préférence de 0,02 à 0,5% en poids et en particulier de 0,05 à 0,25% en poids, à chaque fois par rapport à la totalité de l'agent.

5. Utilisation selon l'une quelconque des revendications 1 à 4, **caractérisée en ce qu'**on colore au moins une phase d'un corps façonné à plusieurs phases destiné au lavage de vaisselle en machine.

6. Utilisation selon la revendication 5, **caractérisée en ce qu'**un corps façonné à deux couches contient un ou plusieurs colorants du groupe mentionné uniquement dans une des deux couches.

7. Détergent pour vaisselle en machine, solide, contenant un ou des builder, un ou des agents tensioactifs, un ou des agents de blanchiment et le cas échéant d'autres constituants usuels, **caractérisé en ce qu'**il contient un ou plusieurs colorants du groupe Ponceau 4R (CAS-Nr. 2611-82-7, Cl 16255), Allura Red 40 (CAS-Nr. 25956-17-6, Cl 16035), Supranol® Rot GW (CAS-Nr. 61901-44-8), Aluminium Rot RLW (Cl Mordant Red 83), Basantol® Rot 310 (CAS-Nr. 61951-36-8).

8. Détergent pour vaisselle en machine, liquide, contenant un ou des builder, un ou des agents tensioactifs, un agent de blanchiment et le cas échéant d'autres constituants usuels, **caractérisé en ce qu'**il contient un ou plusieurs colorants du groupe Ponceau 4R (CAS-Nr. 2611-82-7, Cl 16255), Allura Red 40 (CAS-Nr. 25956-17-6, Cl 16035), Supranol® Rot GW (CAS-Nr. 61901-44-8), Aluminium Rot RLW (Cl Mordant Red 83), Basantol® Rot 310 (CAS-Nr. 61951-36-8).

9. Détergent pour vaisselle en machine, solide, selon la revendication 7 **caractérisé en ce qu'**il se trouve sous forme de corps façonnés d'agent dé nettoyage.

10. Détergent selon l'une quelconque des revendications 7 à 9, **caractérisé en ce que** sa teneur en colorants mentionnés est de 0,01 à 1% en poids, de préférence de 0,02 à 0,5% en poids et en particulier de 0,05 à 0,25% en poids, à chaque fois par rapport à la totalité de l'agent.
